# FASCICULE DE BREVET EUROPEEN

(11) **EP 0 634 352 B1**
(45) Date de publication et mention de la délivrance du brevet: **16.12.1998**
(21) Numéro de dépôt: 94830349.0
(22) Date de dépôt: 11.07.1994
(51) Int. Cl.: B65H 29/24, B31D 1/04

(54) **Procédé et machine pour le pliage de mouchoirs en papier et similaires**
Vorrichtung und Verfahren zum Falten von Taschentüchern aus Papier und dergleichen
Method and means for folding paper handkerchiefs or the like

(30) Priorité: 15.07.1993 IT FI930132
(43) Date de publication de la demande: 18.01.1995
(73) Titulaire: RENT S.r.l., I-51010 Massa e Cozzile (Pistoia) (IT)
(72) Inventeur: Tommasi, Renzo, I-51010 Massa E Cozzile (Pistoia) (IT)
(74) Mandataire: Martini, Lazzaro

(56) Documents cités:
- EP-A- 0 302 031
- AT-A- 460 068
- DE-A- 2 439 790
- GB-A- 662 947

## Description

La présente invention concerne un procédé et une machine pour le pliage de mouchoirs en papier, serviettes et similaires.

Il est connu que les machines pour le pliage des mouchoirs en papier comprennent: un groupe de déroulement d'une bande continue de papier prélevée à partir d'une bobine; un groupe de gaufrage pour imprimer des décorations en relief sur le papier; un groupe de coupe pour former plusieurs bandes ou "canaux de travail" à partir de la bande principale alimentée à partir de la bobine; des moyens de pliage longitudinal des différentes bandes en continu; un groupe de découpage transversal ou "tranchage" des bandes ainsi pliées pour former des mouchoirs individuels, avec une paire de cylindres, l'un dit "de découpage" et l'autre dit "de maintien" du produit, sur les surfaces desquels adhèrent les segments de bandes qui ont été découpés, grâce à une action d'aspiration effectuée sur ceux-ci, de l'intérieur des rouleaux, au moyen d'une pluralité de trous superficiels communicants avec des chambres internes correspondantes d'aspiration de l'air; un troisième cylindre, appelé "cylindre plieur", avec la surface active munie de plusieurs trous traversants communicants avec des chambres internes correspondantes d'aspiration pour retenir le produit en cours de traitement, lequel est contigu au cylindre de maintien et destiné à prélever les segments de papier provenant de ce dernier, après activation d'un groupe correspondant de vannes destinées à la commande de l'aspiration; plusieurs autres rouleaux, adjacents au cylindre plieur, eux aussi avec la surface active perforée de manière appropriée, et équipés d'un système d'aspiration de l'air à partir de l'intérieur, par la suite appelés "rouleaux auxiliaires", lesquels sont destinés à décoller le bord antérieur des différents mouchoirs en cours de pliage. Il est également connu que le papier à découper et plier est alimenté du haut vers le bas et que la longueur des rouleaux et cylindres précités est environ égale à la largeur de la bobine d'alimentation du papier.

Les brevets allemands DE 3439211A1, DE 3243778A1 et DE 3241869A1 décrivent autant de dispositifs pour effectuer le pliage de mouchoirs en papier et similaires dans des machines basées sur la méthodologie opératoire mentionnée ci-dessus et qui concernent, plus particulièrement, le système d'aspiration de l'air dans les différents cylindres plieurs. Substantiellement, il s'agit de cylindres creux, avec la surface active percée en plusieurs points de manière à être communicante avec une chambre interne d'aspiration et de laquelle l'air est aspiré à travers une ou ses deux extrémités.
Mais ceci entraîne une distribution non uniforme des lignes de pression le long de la direction axiale des cylindres, principalement en raison des pertes de charge dues à la longueur importante des cylindres eux-mêmes, de sorte que le rendement de l'aspiration s'avère progressivement décroissant des extrémités vers le centre des cylindres.

Pour remédier, partiellement, à ce grave inconvénient, il faut recourir à un surplus énergique d'aspiration, ce qui entraîne une consommation d'énergie spécifique supérieure, et par conséquent des coûts de production plus importants. Par ailleurs, pour maintenir les pertes de charge dans des limites toutefois tolérables, il est nécessaire de façonner de manière appropriée la surface interne des cylindres, c'est-à-dire leurs chambres d'aspiration, ce qui nécessite un usinage extrêmement soigné et précis de celles-ci et l'intervention de spécialistes hautement qualifiés. Tout ceci empêche de fait la fabrication de machines de grandes dimensions, c'est-à-dire avec des cylindres de grande longueur et adaptées pour de grandes productions conte cela est exigé par le marché et, en outre, cela entraîne l'augmentation de leur coût de fabrication. En plus de cela, le fait est que, étant nécessaire d'alimenter le papier du haut vers le bas, il n'est pas possible d'exploiter la force de gravité agissant sur les bords à plier des mouchoirs pour en faciliter le pliage.

Les documents EP-A-302031 et DE-A-2439780 décrivent des machines pour le façonnage du papier comprenant des rouleaux et cylindres de travail sur lesquels le papier est retenu au moyen d'une aspiration forcée à travers la surface externe des rouleaux et cylindres.

Le but principal de la présente invention est d'éliminer les inconvénients précités.
Ce résultat a été atteint, conformément à l'invention, en adoptant un procédé pour le pliage de mouchoirs en papier et similaires, selon la revendication 1. Et pour ce qui concerne la machine pour mettre en oeuvre ledit procédé, elle comprend les caratéristiques selon la revendication 2. D'autres caractéristiques sont prevues dans les revendications 3 á 6.

Les avantages obtenus grâce à la présente invention consistent essentiellement en ce qu'il est possible d'assurer une aspiration uniforme et efficace de l'air sur toute la longueur de l'axe de chaque cylindre de la machine, même avec de faibles valeurs de pression différentielle entre l'intérieur et l'extérieur des cylindres, sans recourir à aucun surplus d'aspiration et de réduire ainsi fortement la consommation d'énergie correspondante et le coût de fabrication des mouchoirs; que les rouleaux et cylindres de traitement du papier du type décrit ci-dessus sont de fabrication simple, économique et fiable, même après une période de service prolongée; qu'il est possible d'améliorer la qualité du produit fini par effet de la retenue plus correcte et efficace des segments de papier sur la surface active des cylindres grâce à l'uniformité de la dépression dans chaque zone de la surface des cylindres; qu'il est possible de fabriquer des machines de n'importe quelle largeur autorisée, avec un grand nombre de canaux de travail, sans recourir à aucun surplus d'aspiration et en assurant dans chaque occasion le bon fonctionnement des machines elles-mêmes et le bon maintien du papier sur les surfaces actives des cylindres et rouleaux précités, et augmenter ainsi la production comme cela est exigé par le marché.

Ces avantages et caractéristiques de l'invention ainsi que d'autres seront plus et mieux compris de chaque homme du métier à la lumière de la description qui va suivre et à l'aide des dessins annexés donnés à titre d'exemplification pratique de l'invention, mais à ne pas considérer dans le sens limitatif; dessins sur lesquels la Fig. 1 représente schématiquement la vue de côté d'une machine conformément à l'invention; la Fig. 2 représente la vue en plan de la machine de la Fig. 1; la Fig. 3 représente la vue de face du groupe des cylindres de la machine de la Fig. 1; la Fig. 4 représente la vue de côté de droite du groupe de la Fig. 3; la Fig. 5 représente la vue en plan du groupe de la Fig. 3; la Fig. 6 représente la vue en coupe longitudinale détaillée d'un segment du cylindre plieur de la machine de la Fig. 1; la Fig. 7 représente la vue en coupe suivant la ligne A-A de la vue détaillée de la Fig. 6; la Fig. 8 représente la vue en coupe longitudinale détaillée d'une portion du cylindre de découpage de la machine de la Fig. 1, avec les chambres d'aspiration de largeur égale à deux canaux de travail; la Fig. 9 représente la vue en coupe suivant la ligne C-C de la la vue détaillée de la Fig. 8; la Fig. 10 représente la vue en coupe suivant la ligne B-B de la la vue détaillée de la Fig. 8; la Fig. 11 représente la vue en coupe longitudinale d'un cylindre comme celui de la Fig. 8, mais avec les chambres d'aspiration de largeur égale à un canal de travail.

Réduit à sa structure essentielle et en référence aux figures des dessins annexés, un procédé pour le pliage de mouchoirs en papier et similaires, dans une machine comprenant une pluralité de rouleaux ou cylindres pour le découpage et le pliage des mouchoirs à partir d'une bande (1) déroulée en continu à partir d'une bobine et subdivisée en plusieurs bandes ou canaux (10), conformément à l'invention, prévoit de:
- en correspondance des stations de découpage (T) et de pliage (P) des mouchoirs, alimenter le papier avec une progression (F) de l'embase de la machine vers son sommet, de manière à faciliter le pliage des bords des mouchoirs à plier par effet de la force de gravité agissant sur le bord antérieur respectif, dans le sens de progression du papier, après interruption de l'aspiration dans la zone de contact avec le rouleau auxiliaire correspondant;
- retenir le produit en cours de traitement sur la surface externe des rouleaux et cylindres de traitement correspondants, au moyen d'une aspiration forcée effectuée à travers plusieurs segments séparés contigus et coaxiaux de ces rouleaux et cylindres et éventuellement de volume réduit, et pour chaque segment à travers plusieurs series de trous alignés longitudinalement et de manière à délimiter une pluralité de chambres lesquelles comuniquent avec une chambre principale d'aspiration au moyen de plusieurs trous transversants radiaux en succession programmée sous la commande de la vanne avec la rotation du cylindre ou rouleau de manière à permettre une dépression uniforme sur toute la longueur de leurs axes, même avec des valeurs réduite de pression différentielle entre l'intérieur et l'extérieur des rouleaux et cylindres.

Et pour ce qui concerne la machine pour mettre en oeuvre ledit procédé, elle comprend une pluralité de cylindres et de rouleaux pour le découpage et le pliage transversal du papier, chacun desquels avec sa surface active respective munie de plusieurs groupes de trous traversants qui communiquent avec des chambres internes correspondantes d'aspiration de l'air.

Plus particulièrement et en référence aux Fig. 3 - 7 des dessins annexés, le cylindre plieur (2) de la machine est constitué d'une pluralité de segments cylindriques coaxiaux (20) reliés en cascade unidirectionnelle avec interposition d'une vanne fixe (21) entre chaque paire de segments (20) contigus, laquelle est reliée à une source (AS) d'aspiration de l'air, de manière à délimiter une chambre principale d'aspiration (28) correspondante. La surface externe, c'est-à-dire active, de chaque segment (20) du cylindre (2) est cannelée longitudinalement de manière appropriée et en correspondance de chaque cannelure est fixée une plaque rectangulaire (23) avec plusieurs trous (24) traversants, de manière à délimiter une pluralité de chambres (22) qui communiquent avec ladite chambre (28) au moyen de plusieurs trous traversants radiaux (29), en succession programmée commandée par la vanne (21) avec la rotation du cylindre (2). Chaque segment (20) du cylindre (2) est monté sur un support correspondant (25) calé sur un arbre horizontal (26). Chaque vanne (21) est reliée au support'(25) du segment (20) respectif au moyen de deux coussinets (27).
La rotation de l'arbre (26) provoque la rotation correspondante des segments (20) du cylindre (2) par rapport aux vannes (21) d'aspiration de l'air. Par effet de cette rotation, les chambres (22) de chaque segment (20) se trouvent en communication avec la chambre (28) correspondante dans la séquence voulue, par l'intermédiaire des trous radiaux (29). De cette manière, chaque groupe de trous (24) se trouve asservi à l'aspiration séquentielle désirée, de manière à permettre la retenue et respectivement le relâchement programmé du papier sur la surface active du segment cylindrique (20) correspondant.
En référence aux Fig. 8 - 10 des dessins annexés, le cylindre de découpage (3) est réalisé en une seule pièce, avec la surface active munie de plusieurs cannelures longitudinales, chacune desquelles a une longueur égale à la largeur de deux canaux de travail et avec une plaque rectangulaire (34) correspondante munie de plusieurs trous traversants (35), de manière à délimiter autant de chambres (33), chacune desquelles communique à travers une ouverture (36) avec une vanne fixe (32) disposée en correspondance de sa ligne médiane et reliée à l'installation d'aspiration de l'air (AS): ladite vanne (32) étant coaxiale au cylindre (3) et supportée par ce dernier.
En alternative, en référence à la Fig. 11 des dessins annexés, chacune desdites cannelures longitudinales a une longueur égale à la largeur d'un canal de travail. Ceci permet d'augmenter ultérieurement l'uniformité du flux d'aspiration et ainsi le rendement de la machine.
Pour ce qui concerne les rouleaux auxiliaires (4), leur fabrication est identique à celle décrite ci-dessus pour le cylindre de découpage (3). Plus particulièrement, les rouleaux auxiliaires (4) ont la surface active munie de plusieurs chambres d'aspiration internes, lesquelles ont une longueur égale à la largeur d'un ou deux canaux de travail et sont reliées à des vannes correspondantes asservies à une installation d'aspiration de l'air (AS): lesdites chambres d'aspiration étant délimitées par autant de cannelures longitudinales pratiquées sur la surface active des rouleaux et couvertes par des plaques correspondantes munies de plusieurs trous traversants de manière à réaliser une communication pneumatique directe entre les chambres d'aspiration et la surface active des rouleaux (4).
La subdivision du cylindre (2) en plusieurs segments (20), chacun desquels muni d'une chambre (28) principale d'aspiration de longueur réduite pour exercer l'action de retenue du papier sur la surface active, permet d'obtenir une distribution uniforme et correcte des lignes de pression sur toute la longueur de l'axe du cylindre (2). Ceci permet de rendre plus efficace le traitement exécutée au moyen du cylindre plieur (2), et par conséquent d'améliorer la qualité du produit fini. Par ailleurs, ceci permet de réduire de façon draconienne les pertes de charge associées à l'action d'aspiration de l'air à l'intérieur du cylindre (2). Ce qui a été dit s'applique de manière analogue au cylindre (3) et aux rouleaux (4) pour ce qui concerne la subdivision de l'action d'aspiration entre les différentes chambres d'aspiration (33) réparties le long de leurs axes.

## Revendications

1. Procédé pour le pliage de mouchoirs en papier et silimaires, dans une machine comprenant une pluralité de rouleaux ou cylindres (2,3) pour le découpage et le pliage des mouchoirs à partir d'une bande (1) déroulée en continu à partir d'une bobine et subdivisée en plusieurs bandes ou canaux (10) (10), en coopération avec du rouleaux auxiliaires (4) dans des stations de découpages (T) et de pliage (P) caractérisé en ce qu'il comporte:
- en correspondance des stations de découpage (T) et de pliage (P) des mouchoirs, une alimentation de papier avec une progression (F) de l'embase de la machine vers son sommet, de manière à faciliter le pliage des bords des mouchoirs à plier par effet de la force de gravité agissant sur le bord antérieur respectif, dans le sens de progression du papier, après interruption de l'aspiration dans la zone de contact avec le rouleau auxiliaire correspondant (4);
- une retenue du produit en cours de traitement sur la surface externe des rouleaux (3) et cylindres (2) de traitement correspondants, au moyen d'une aspiration forcée effectuée à travers plusieurs segments (20) séparés contigus et coaxiaux de ces rouleaux (3) et cylindres (2) et éventuellement de volume réduit, et pour chaque segment (20) à travers plusieurs series de trous (24,35) alignés longitudinalement et de manière à délimiter une pluralité de chambres (22) lesquelles comuniquent avec une chambre principale d'aspiration (28) au moyen de plusieurs trous traversants radiaux (29) en succession programmée sous la commande de la vanne (21) avec la rotation du cylindre (2) ou rouleau (3) de manière à permettre une dépression uniforme sur toute la longueur de leurs axes, même avec des valeurs réduites de pression différentielle entre l'intérieur et l'extérieur des rouleaux (3) et cylindres (2).

2. Machine pour le pliage des mouchoirs en papier, serviettes et similaires suivant le procédé de la revendication 1, comprenant une pluralité de cylindres et de rouleaux (2,3) pour le découpage et le pliage transversal du papier, caractérisée en ce que le cylindre plieur (2) lequel traîne le papier avec une progression (F) de l'embase de la machine vers son sommet en coopération avec des rouleaux auxiliaires (4), est constitué d'une pluralité de segments cylindriques coaxiaux (20) reliés en cascade unidirectionnelle avec interposition d'une vanne fixe (21) entre chaque paire de segments (20) contigus, laquelle est reliée à une source (AS) d'aspiration de l'air, de manière à délimiter une chambre principale d'aspiration (28) correspondante; en ce que la surface externe, c'est-à-dire active, de chaque segment (20) dudit cylindre (2) est cannelée longitudinalement; et en ce qu'en correspondance de chaque cannelure est fixée une plaque rectangulaire (23) avec plusieurs trous (24) traversants, de manière à délimiter une pluralité de chambres (22) qui communiquent avec ladite chambre (28) au moyen de plusieurs trous traversants radiaux (29), en succession programmée sous la commande de la vanne (21) avec la rotation du cylindre (2).

3. Machine selon la revendication 2, caractérisée en ce que chaque segment (20) dudit cylindre (2) est monté sur un support correspondant (25) calé sur un arbre horizontal (26).

4. Machine selon la revendication 2, caractérisée en ce que chaque vanne (21) est reliée au support (25) du segment (20) respectif au moyen de deux coussinets (27).

5. Machine selon la revendication 2, caractérisée en ce que le cylindre de découpage (3) est réalisé en une seule pièce, avec la surface active munie de plusieurs cannelures longitudinales, chacune desquelles a une longueur égale à la largeur d'un ou deux canaux de travail et avec une plaque rectangulaire (34) munie de plusieurs trous traversants (35), de manière à délimiter autant de chambres (33), chacune desquelles communique à travers une ouverture (36) avec une vanne fixe (33) disposée en correspondance de sa ligne médiane et reliée à l'installation d'aspiration de l'air (AS): ladite vanne (32) étant coaxiale au cylindre (3) et supportée par ce dernier.

6. Machine selon la revendication 2, caractérisée en ce que les rouleaux auxiliaires (4) ont la surface active munie de plusieurs chambres d'aspiration internes, ayant une longueur égale à la largeur d'un ou deux canaux de travail et reliées à des vannes correspondantes asservies à une installation d'aspiration de l'air (AS): lesdites chambres d'aspiration étant délimitées par autant de cannelures longitudinales pratiquées sur la surface active des rouleaux (4) et couvertes par des plaques correspondantes munies de plusieurs trous traversants de manière à réaliser une communication pneumatique directe entre les chambres d'aspiration et la surface active des rouleaux (4).

## Claims

1. Process for folding paper handkerchieves and similar articles, in a machine comprising a plurality of rollers or cylinders (2,3) for cutting out and folding handkerchieves from a band (1) continuously unwound from a reel and subdivided into a number of strips or channels (10), co-operating with auxiliary rollers (4) in cutting stations (T) and folding stations (P), characterized by the fact that it comprises:
-- in a position corresponding to the handkerchief cutting (T) and folding (P) stations, the feeding of the paper with a progressive movement (F) from the base of the machine towards its top, in such a way that the folding of the edges of the hankerchieves to be folded will be facilitated by the force of gravity acting on the respective front edge in the direction of travel of the paper after the interruption of the section in the zone of contact with the corresponding auxiliary roller (4);
-- retention of the product, while being treated, on the external surface of the corresponding processing rollers (3) and cylinders (2), by means of forced suction exerted through a number of separate contiguous and coaxial segments (20) of those rollers (3) and segments (2) and possibly of reduced volume and for each segment (20) across a number of series of holes (24,35) aligned longitudinally and in such a manner as to delimit a plurality of chambers (22) which communicate with a main suction chamber (28) by means of a number of holes passing through several traversing radial holes in programmed sequence under the control of the valve (21), with the rotation of the cylinder (3) or roller (2), in such a way as to render possible a uniform depression over the entire length of their axes, even in the event of reduced differential pressure values between the interior and the exterior of the rollers (3) and cylinders (2).

2. Machine for folding paper handkerchieves, serviettes and similar articles, in accordance with the process described in Claim 1, comprising a plurality of cylinders and rollers (2, 3) for the cutting and transversal folding of the paper, characterized by the fact that the folding cylinder (2) over which the paper runs with a progressive movement (F) from the base of the machine towards its top, in co-operation with auxiliary rollers (4), is formed by a plurality of coaxial rical segments (20), connected in unidirectional cascade, a fixed gate (21) being interposed between each pair of adjacent segments (20) and connected to an air suction source (AS), in such a way as to delimit a corresponding main suction intake chamber (28); and that the external i.e. active, surface of each segment (20) of the said cylinder (2) is longitudinally channelled; and that a rectangular plate (23) with a number of through-holes (24) is affixed in a position corresponding to each channelling, in such a way as to delimit a plurality of chambers (22) by means of a number of radial through-holes (29), in succession programmed by the control of the valve (21) with the rotation of the cylinder (2).

3. Machine in accordance with Claim 2, characterized by the fact that each segment (20) of the said cylinder (2) is mounted on a corresponding support (250 keyed onto a horizontal shaft (26).

4. Machine in accordance with Claim 2, characterized by the fact that each gate (21) is connected to the support (25) of the respective segment (26) by means of two bearings (27).

5. Machine in accordance with Claim 2, characterized by the fact that the cutting cylinder (3) is made in one piece, with the active surface provided with a number of longitudinal channellings, each of which has a length equal to the width of one or two operating channels, and with a rectangular plate (34) having a number of through-holes (35), in such a way as to delimit a corresponding number of chambers (33), each of which communicates via an aperture (36) with a fixed gate (33), positioned in accordance with its median line and connected to the air suction intake installation (AS); the said gate (12) being coaxial with the cylinder and supported by this latter.

6. Machine in accordance with Claim 2, characterized by the fact that the active surface of the auxiliary rollers (40) is provided with a number of internal suction chambers, having a length equal to the width of one or two operating channels and connected to corresponding gates subject to the control of an air suction intake installation (AS); the said suction chambers being delimited by a corresponding number of longitudinal channellings, produced on the active surface of the rollers (4) and covered by corresponding plates provided with a number of through-holes, in such a way as to ensure direct pneumatic communication between the suction chambers and the active surface of the rollers (4).

## Patentansprüche

1. Verfahren zum Falten von Papiertaschentüchern und dergleichen in einer Maschine, die eine Vielzahl von Walzen oder Zylindem (2, 3) für das Abschneiden und Falten der Taschentücher ausgehend von einer Bahn (1) umfaßt, die kontinuierlich von einer Rolle abgewickelt wird und in mehrere Bänder oder Kanäle (10) unterteilt ist, im Zusammenwirken mit Hilfswalzen (4) in den Stationen zum Schneiden (T) und Falten (P), **dadurch gekennzeichnet**, daß es folgendes umfaßt:
- an den Stationen zum Schneiden (T) und Falten (P) der Taschentücher eine Papierzufuhr, die einen vom unteren Bereich der Maschine zum oberen Bereich ansteigenden Vertauf (F) in der Weise aufweist, daß das Falten der Ränder der zu faltenden Taschentücher durch die Wirkung der Schwerkraft erleichtert wird, die auf den in Richtung der Vorwärtsbewegung des Papiers jeweils vorderen Rand nach dem Unterbrechen des Ansaugens in der Berührungszone mit der entsprechenden Hilfwalze (4) einwirkt,
- Festhalten des in Bearbeitung befindlichen Produktes auf der äußeren Oberfläche der entsprechenden Bearbeitungs-Walzen (3) und -Zylinder (2) mit Hilfe eines erzwungenen Ansaugvorganges, der durch mehrere getrennte, benachbarte und koaxiale Segmente (20) der Walzen (3) und Zylindem (2) mit eventuell vermindertem Volumen und für jedes Segment (20) durch mehrere Reihen von Löchern (24, 35) hindurch erfolgt die in Längsrichtung ausgerichtet sind, derart, daß eine Vielzahl von Kammern (22) umgrenzt ist, die mit einer Haupt-Ansaugkammer (28) vermittels mehrerer durchgehender radialer Löcher (29) in einer unter der Steuerung des Ventils (21) mit der Drehung des Zylinders (2) oder der Walze (3) programmierten Folge in der Weise in Verbindung stehen, daß selbst mit verminderten Werten der Druckdifferenz zwischen dem Inneren und dem Äußeren der Walzen (3) und Zylinder (2) über die gesamte Länge ihrer Achsen gleichförmiger Unterdruck ermöglicht wird.

2. Maschine zum Falten von Papiertaschentüchern, Servietten und ähnlichem gemäß dem Verfahren von Anspruch 1, die eine Vielzahl von Zylindem und Walzen (2, 3) zum Abschneiden und querverlaufenden Falten des Papiers umfaßt, **dadurch gekennzeichnet**, daß der Faltzylinder (2), der das Papier mit einer Vorwärtsbewegung (F) von der Basis der Maschine zu ihrem oberen Bereich in Zusammenarbeit mit Hilfswalzen (4) antreibt, von einer Vielzahl von koaxialen zylindrischen Segmenten (20) gebildet wird, die in einer Einweg-Kaskade unter Zwischenschaltung eines festen Ventils (21) zwischen jedes Paar voneinander benachbarten Segmenten (20) miteinander verbunden sind, das mit einer Luft-Ansaugquelle (AS) verbunden ist, derart, daß eine entsprechende Haupt-Ansaugkammer (28) umgrenzt wird, daß die äußere, d.h. aktive Oberfläche eines jeden Segments (20) des Zylinders (2) mit Längsrillen versehen ist, und daß entsprechend einer jeden Rille eine rechtwinkelige Platte (23) mit mehreren hindurchgehenden Löchern (24) derart befestigt ist, daß eine Vielzahl von Kammern (22) umschlossen wird, die mit der Kammer (28) vermittels mehrerer durchgehender radialer Löcher (29) in programmierter Reihenfolge unter Steuerung des Ventils (21) entsprechend der Rotation des Zylinders (2) in Verbindung stehen.

3. Maschine nach Anspruch 2, **dadurch gekennzeichnet**, daß jedes Segment (20) des Zylinders (2) auf einem entsprechenden Träger (25) montiert ist, der auf eine horizontale Welle (26) aufgekeilt ist.

4. Maschine nach Anspruch 2, **dadurch gekennzeichnet**, daß jedes Ventil (21) mit dem Träger (25) des entsprechenden Segments (20) mit Hilfe von zwei Lagern (27) verbunden ist.

5. Maschine nach Anspruch 2, **dadurch gekennzeichnet**, daß der Schneidezylinder (3) aus einem einzigen Stück hergestellt ist, wobei die aktive Oberfläche mit mehreren Längsrillen versehen ist, von denen jede eine Länge besitzt, die gleich der Länge von einem oder zwei Arbeitskanälen ist, und mit einer rechtwinkeligen Platte (34), die mit mehreren hindurchgehenden Löchern (35) versehen ist, derart, daß ebenso viele Kammern (33) umschlossen werden, von denen jede durch eine Öffnung (36) mit einem festen Ventil (33) in Verbindung steht, das auf ihrer Mittellinie angeordnet und mit der Luft-Ansaugeinrichtung (AS) verbunden ist, wobei das Ventil (32) zum Zylinder (3) koaxial und von diesem getragen ist.

6. Maschine nah Anspruch 2, **dadurch gekennzeichnet**, daß die Hilfwalzen (4) eine aktive Oberfläche aufweisen, die mit mehreren internen Ansaugkammern versehen ist, die eine Länge gleich der Länge von einem oder zwei Arbeitskanälen besitzen und mit entsprechenden Ventilen verbunden sind, die mit einer Luft-Ansaugeinrichtung (AS) in Verbindung stehen, wobei die Ansaugkammern von ebenso vielen Längsrillen begrenzt sind, die auf der aktiven Oberfläche der Walzen (4) gebildet sind und von entsprechenden Platten abgedeckt sind, die mit mehreren hindurchgehenden Löchern derart versehen sind, daß eine direkte pneumatische Verbindung zwischen den Ansaugkammern und der aktiven Oberfläche der Walzen (4) hergestellt ist.
